# EUROPÄISCHE PATENTSCHRIFT

(11) **EP 4 497 595 B1**
(45) Veröffentlichungstag und Bekanntmachung des Hinweises auf die Patenterteilung: **29.10.2025**
(21) Anmeldenummer: 24188698.5
(22) Anmeldetag: 15.07.2024
(51) Int. Cl.: B41F 13/20, B41F 13/26, B41F 13/34

(54) **VORRICHTUNG UND VERFAHREN ZUR KOMPENSIERUNG VON PRESSUNGSUNTERSCHIEDEN**
DEVICE AND METHOD FOR COMPENSATING FOR PRESS DIFFERENCES
DISPOSITIF ET PROCÉDÉ DE COMPENSATION DE DIFFÉRENCES DE COMPRESSION

(30) Priorität: 25.07.2023 DE 102023119630
(43) Veröffentlichungstag der Anmeldung: 29.01.2025
(73) Patentinhaber: manroland sheetfed GmbH, 63075 Offenbach (DE)
(72) Erfinder: EURICH, Nils, 63584 Gründau (DE); HERRMANN, Thomas, 63450 Hanau (DE); KISSEL, Tobias, 55118 Mainz (DE); THIEME, Robert, 64289 Darmstadt (DE)

(56) Entgegenhaltungen:
- WO-A1-86/05447
- CH-A- 525 090

## Beschreibung

Die Erfindung betrifft eine Vorrichtung, insbesondere im Druckmaschinenbau, umfassend mindestens zwei aufeinander abrollende Walzen, wobei mindestens eine erste Walze mindestens zwei Zapfen aufweist, wobei die erste Walze als Hohlwalze ausgebildet ist, sowie ein diesbezügliches Verfahren.

Werden zwei achsparallele Walzen aufeinandergedrückt, verformen sich die Walzen unter einem Liniendruck, entlang ihrer Mittelachsen in der Weise, dass der Mittelpunktabstand an den Walzenrändern kleiner ist, als in der Walzenmitte. Die Inhomogenität des Druckprofils führt zu in der Walzenbreite uneinheitlichem Anpress- bzw. Übertragungsverhalten.

Aus CH 525 090 A ist ein Verfahren zum Beeinflussen des von einem Tiefdruckzylinder erzeugten Druckbildes und eine Vorrichtung zur Ausführung des Verfahrens bekannt. Auf den Tiefdruckzylinder wird eine seine Achse verbiegendes Biegemoment ausgeübt, wobei die Lage, die Länge und die größte Ausbiegung der Biegelinie der jeweils gewünschten Druckbildveränderung angepasst wird.

Aus WO 86/05447 A1 ist eine austauschbare Walze bekannt. Der Walzenkörper ist hohlzylindrisch ausgebildet und mit einer Beschichtung aus elastischem Material versehen. Die Lagerzapfen zum Einspannen der Walze sind lösbar im Innern des Walzenkörpers verspannt. Zu diesem Zweck werden von außen feststellbare Spannelemente eingesetzt. Diese bestehen vorteilhaft aus elastischen Ringen, welche mittels einer Spannbüchse zusammengepresst werden können und sich dabei kraftschlüssig gegen die Innenwand des Walzenkörpers pressen. Die derart befestigten Lagerzapfen lassen sich mehrfach verwenden, während der Walzenkörper mit einer abgenützten oder beschädigten Beschichtung als Verbrauchsartikel weggeworfen werden kann.

A u f g a b e der Erfindung ist es daher eine Vorrichtung und ein Verfahren zur Kompensierung von Pressungsunterschieden zwischen Walzen bereitzustellen.

Die **Lösung** der Aufgabe bezüglich der Vorrichtung ist in Verbindung mit dem Oberbegriff des Anspruchs 1 dadurch gekennzeichnet, dass mindestens einer der zwei Zapfen in der ersten Walze eingeschoben ist, wobei der eine Zapfen mindestens zwei unterschiedliche Durchmesser aufweist, wobei die Position des Zapfens in der Hohlwalze über eine Einschubtiefe definiert ist, wobei die Einschubtiefe variabel ist. Es wird also zum Kompensieren der Ungleichverteilung der Pressung zwischen den Walzen vorgeschlagen die Form der Biegelinie zu verändern, indem die Zapfen der Walze tiefer in die Hohlwalze eingeschoben werden. Bevorzugt beträgt die Einschubtiefe 30 mm, 60 mm, 90 mm, oder besonders bevorzugt 120 mm.

Weiterbildungsgemäß ist vorgesehen, dass mindestens Teile der Mantelfläche des größten Durchmessers des einen Zapfens als Kontaktfläche ausgebildet ist. Die Kontaktfläche ist bevorzugt zylindrisch.

Vorteilhafterweise ist der eine Zapfen über die Kontaktfläche fest mit der Walze verbunden. Die feste Verbindung kann beispielsweise mittels Schrauben, Schweißen, oder Kleben erzeugt werden. Auch eine Bolzen-Stiftverbindung oder eine geeignete Passung ist denkbar. Die feste Verbindung kann auch lediglich punktuell erfolgen. Die Kontaktfläche sollte je nach Verbindung eine entsprechende Größe aufweisen.

Weiterbildungsgemäß ist vorgesehen, dass die Zapfen unterschiedliche Querschnitte aufweisen, wobei die Teile des Zapfens mit den unterschiedlichen Durchmessern unterschiedliche Längen aufweisen, wobei die unterschiedlichen Längen von der Einschubtiefe abhängig sind. Der Zapfen ragt über den Rand der Walze hinaus, um eine Lagerung der Walze zu ermöglichen. Demnach ist die Gesamtlänge des Zapfens an die Einschubtiefe anzupassen. Je weiter der Zapfen in die Hohlwalze eingeschoben wird, desto größer ist folglich die Gesamtlänge des Zapfens. Die Teile des Zapfens, die nicht die Kontaktfläche bilden, weisen eine eigene Biegelinie auf. Die Kontaktfläche zwischen Zapfen und Hohlwalze soll breit genug bemessen sein, um das Biegemoment, welches auf die Walze beim Abrollen wirkt, unter Beachtung der Bauteilfestigkeit, vollständig auf den Zapfen zu übertragen. Des Weiteren soll die Kontaktfläche in der Weise bemessen sein, dass die Steifigkeit der Walze anteilig nicht erhöht wird. Es sind verschiedene Ausführungen des Zapfens denkbar, wie beispielsweise aus den Figuren ersichtlich. Die Zapfen können auch eine Bohrung, vorzugsweise ein SacklochBohrung, aufweisen. Die Zapfen können auch mehrere Abschnitte mit verschiedenen Durchmessern aufweisen, jedoch sind mindestens die Teile der Mantelfläche des Zapfens mit dem größten Durchmesser als Kontaktfläche ausgebildet. Der Teil des Zapfens mit dem größten Durchmesser, der die Kontaktfläche mit der ersten Walze bildet, kann auch Nuten aufweisen, sodass nur Teile des größten Durchmessers in Kontakt mit der ersten Walze stehen.

Weiterbildungsgemäß ist vorgesehen, dass mindestens eine der Walzen zusätzliche eine elastische Schicht aufweist, wobei diese elastische Schicht eine Beschichtung oder ein Aufzug ist. Die elastische Schicht kann aus einem nachgiebigen Material, wie beispielsweise Gummi, sein.

Die **Lösung** der Aufgabe bezüglich des Verfahrens zur Kompensierung von Pressungsunterschieden ist in Verbindung mit dem Oberbegriff des Anspruchs 6 dadurch gekennzeichnet, dass durch Veränderung einer Einschubtiefe der Zapfen oder durch Veränderung der Steifigkeit des Zapfens und/oder der Walze die entstehende Biegelinie beeinflusst wird. Die Steifigkeit des Zapfens steht in einer verträglichen Relation zur Steifigkeit der Walze. Der Effekt der Einschubtiefe steigt überproportional an.

Weiterbildungsgemäß ist vorgesehen, dass die Pressung zwischen den zwei Walzen in der Walzenmitte und den Walzenrändern verändert wird.

Weiterbildungsgemäß ist vorgesehen, dass durch Veränderung der Flächenträgheitsmomente und/oder des Werkstoffs des Zapfens die Biegelinie beeinflusst wird.

Weiterbildungsgemäß ist vorgesehen, dass die Eigenfrequenz der Walzen beeinflusst wird. Je größer die Einschubtiefe des Zapfens ist, desto kleiner ist die Eigenfrequenz des Verbundes aus Walze und Zapfen.

Zwischen den Randbereichen der Walzen und den Zapfen ergibt sich mechanisch eine beidseitige Reihenschaltung zweier Biegefedern, welche mit zunehmender Einschubtiefe eine größere Nachgiebigkeit besitzt. Auf diese Weise wird die walzenmittige Biegelinie der einen Walze in den Randbereichen von der Biegelinie der anderen Walze entlang der Berührlinie teilweise entkoppelt. Ein Teil der durch die Anpressung induzierten Verformungsenergie wird anteilig in der Verformung der Zapfen gespeichert. Infolgedessen entsteht ein flacherer Biegelinienverlauf in der Berührlinie beider Walzen, mit in der Folge geringerer Randpressung. Die Pressungsdifferenz zwischen der Walzenmitte und den Walzenrändern wird dadurch verringert. Durch die beschriebenen Eigenschaften ist eine Abschwächung des, z.B. im Druckmaschinenbau, prinzipbedingten Randschmierens möglich. Die beschriebene Entkopplung beider Biegelinien lässt sich mit Hilfe folgender Parameter moderieren:
- Einschubtiefe des Zapfens in die Hohlwalze,
- Flächenträgheitsmoment des Zapfenquerschnitts (Außen-Innendurchmesser des Zapfens) bzw. abschnittsweise Einbringung zusätzlicher Nachgiebigkeitsbereiche.

Die Erfindung ist besonders dafür geeignet das Druckbild in Druckmaschinen, insbesondere Offsetdruckmaschinen, zu verbessern, da die Erfindung eine Lösung zur Kompensierung von Pressungsunterschieden zwischen Walzen, z.B. zwischen Plattenzylinder und Feuchtauftragswalze, anbietet. Die Walze mit mindestens einem eingeschobenen Zapfen könnte beispielsweise die Feuchtauftragswalze und/oder Rasterwalze sein.

In den Zeichnungen wird schematisch eine erfindungsgemäße Vorrichtung gezeigt:
- Fig. 1: zeigt aufeinander abrollende Walzen mit mindestens zwei Zapfen
- Fig. 2: zeigt einen in einer Hohlwalze eingeschobenen Zapfen
- Fig. 3: zeigt einen in einer Hohlwalze eingeschobenen Zapfen mit Bohrung
- Fig. 4: zeigt einen in einer Hohlwalze eingeschobenen Zapfen mit Bohrung und mehreren unterschiedlichen Durchmessern
- Fig. 5: zeigt eine Seitenansicht einer Hohlwalze mit Zapfen

Figur 1 zeigt zwei aufeinander abrollende Walzen 1, 2. Die erste Walze 1 ist als Hohlwalze ausgebildet. Die erste Walze 1 weist zwei Zapfen 3, 4 auf, wobei mindestens einer der Zapfen 3, 4 in der ersten Walze 1 eingeschoben ist. Die zweite Walze 2 kann sowohl als Hohlwalze als auch als Vollwalze ausgebildet sein. Wenn die zweite Walze 2 als Hohlwalze ausgebildet ist, kann diese ein oder mehrere Zapfen aufweisen, die in die Hohlwalze einschiebbar sind. Mindestens eine der Walzen 1, 2 weist zusätzlich eine elastische Schicht 8 auf, wobei diese eine Beschichtung oder ein Aufzug sein kann. Der Zapfen 3, 4 kann unterschiedlich ausgeführt sein, wie beispielsweise in den Figuren 2 bis 5 gezeigt. Der hier in Figur 1 dargestellte Zapfen 3 weist mindestens zwei unterschiedliche Durchmesser 5, 6 auf. Mindestens Teile der Mantelfläche des größten Durchmessers 5 des Zapfens 3 sind als Kontaktfläche 7 ausgebildet. Der Zapfen 3 ist über die Kontaktfläche 7 fest mit der ersten Walze 1 verbunden. Der Zapfen ragt über die Stirnfläche der Walze 1 hinaus, um eine Lagerung der Walze zu ermöglichen. Die Position des Zapfens 3 in der ersten Walze 1 ist über die Einschubtiefe a definiert, wobei diese variabel ist. Die Länge b des größten Durchmessers 5 des Zapfens 3 ist abhängig von der Art der festen Verbindung des Zapfens 3 mit der ersten Walze 1, damit eine Mindestgröße an Kontaktfläche sichergestellt ist. Die Länge c des restlichen Zapfens 3 ist entsprechend abhängig von der Einschubtiefe a und der gewählten Lagerung.

Figur 2 zeigt eine detailliertere Ansicht eines eingeschobenen Zapfens 3 in einer als Hohlwalze ausgebildeten ersten Walze 1 aus Figur 1. Der Zapfen 3 ragt mit einem Teil des kleineren Durchmessers 6 zur Lagerung der Walze 1 über die Stirnfläche der Hohlwalze hinaus. Die Länge c dieses Teils des Zapfens ist an die Wahl der Lagerung, die Einschubtiefe a des Zapfens 3 und die Länge b des größten Durchmessers 5 des Zapfens 3 anzupassen. Die Position des Zapfens 3 in der Walze 1 wird über die Einschubtiefe a definiert. Mindestens Teile des größten Durchmessers 5 des Zapfens 3 bilden mit der ersten Walze 1 eine Kontaktfläche 7. Der Zapfen 3 ist über diese Kontaktfläche 7 mit der Walze 1 fest verbunden.

Figur 3 zeigt ebenfalls eine als Hohlwalze ausgebildete erste Walze 1 mit einem eingeschobenen Zapfen 3. Im Unterschied zu Figur 2 weist dieser eingeschobene Zapfen 3 eine Bohrung 9 auf. Mittels dieser Bohrung 9 kann die Biegesteifigkeit des Zapfens 3 moderiert und das Flächenträgheitsmoment beeinflusst werden. Die Bohrung ist hier als Sackbohrung ausgeführt.

Figur 4 zeigt wie die Figuren 2 und 3 eine als Hohlwalze ausgebildete erste Walze 1 mit einem eingeschobenen Zapfen 3. Dieser Zapfen 3 weist jedoch noch mindestens einen weiteren Abschnitt mit einem weiteren Durchmesser auf.

Figur 5 zeigt eine Seitenansicht einer als Hohlwalze ausgebildeten ersten Walze 1 mit einem Zapfen 3. Der Zapfen 3 weist hier mindestens zwei unterschiedlich große Durchmesser 5, 6 auf. Der größte Durchmesser 5 des Zapfens 3 weist hier beispielsweise Nuten auf, sodass Teile der Mantelfläche des Zapfens 3 eine Kontaktfläche 7 mit der Hohlwalze bilden.

Das in Figur 2 bis 5 beschriebene Ausführungsbeispiel kann auch analog für den Zapfen 4 oder auch für beide Zapfen 3 und 4 umgesetzt werden.

### Bezugszeichenliste

- 1: erste Walze
- 2: zweite Walze
- 3: erster Zapfen / der eine Zapfen
- 4: weiterer Zapfen / anderer Zapfen
- 5: größter Durchmesser
- 6: Durchmesser
- 7: Kontaktfläche
- 8: elastische Schicht
- 9: Bohrung
- a): Einschubtiefe
- b): erste Länge / Länge des größten Durchmessers des Zapfens
- c): zweite Länge / Länge des restlichen Zapfens

## Patentansprüche

1. Vorrichtung, insbesondere im Druckmaschinenbau, umfassend mindestens zwei aufeinander abrollende Walzen (1, 2),
wobei mindestens eine erste Walze (1) mindestens zwei Zapfen (3, 4) aufweist, wobei die erste Walze (1) als Hohlwalze ausgebildet ist,
wobei mindestens einer der zwei Zapfen (3, 4) in der ersten Walze (1) eingeschoben ist, wobei der eine Zapfen (3) mindestens zwei unterschiedliche Durchmesser (5, 6) aufweist,
**dadurch gekennzeichnet, dass**
die Position des einen Zapfens (3) in der Hohlwalze über eine Einschubtiefe (a) definiert ist, wobei die Einschubtiefe (a) variabel ist.

2. Vorrichtung nach Anspruch 1,
wobei mindestens Teile der Mantelfläche des größten Durchmessers (5) des einen Zapfens (3) als Kontaktfläche (7) ausgebildet ist.

3. Vorrichtung nach Anspruch 2,
wobei der eine Zapfen (3) über die Kontaktfläche (7) fest mit der ersten Walze (1) verbunden ist.

4. Vorrichtung nach mindestens einem der Ansprüche 1 bis 3,
wobei die Zapfen unterschiedliche Querschnitte aufweisen,
wobei die Teile des Zapfens mit den unterschiedlichen Durchmessern (5, 6) unterschiedliche Längen (b, c) aufweisen,
wobei die unterschiedlichen Längen (b, c) von der Einschubtiefe (a) abhängig sind.

5. Vorrichtung nach mindestens einem der vorhergehenden Ansprüche,
wobei mindestens eine der Walzen (1, 2) zusätzlich eine elastische Schicht (8) aufweist,
wobei die elastische Schicht eine Beschichtung oder ein Aufzug ist.

6. Verfahren zur Kompensierung von Pressungsunterschieden zwischen zwei Walzen (1, 2), insbesondere im Druckmaschinenbau, mit einer Vorrichtung nach Anspruch 1, wobei durch Veränderung einer Einschubtiefe (a) der Zapfen (3, 4) oder durch Veränderung der Steifigkeit des Zapfens und/oder der Walze die entstehende Biegelinie beeinflusst wird.

7. Verfahren nach Anspruch 6,
wobei die Pressung zwischen den zwei Walzen (1, 2) in der Walzenmitte und den Walzenrändern verändert wird.

8. Verfahren nach mindestens einem der vorhergehenden Ansprüche,
wobei durch Veränderung der Flächenträgheitsmomente und/oder des Werkstoffs des Zapfens (3, 4) die Biegelinie beeinflusst wird.

9. Verfahren nach mindestens einem der vorhergehenden Ansprüche,
wobei die Eigenfrequenz des Verbundes aus Walze (1) und Zapfen (3, 4) beeinflusst wird.

## Claims

1. A device, in particular in printing press manufacturing, comprising
at least two rollers (1, 2) rolling on each other,
wherein at least a first roller (1) has at least two journals (3, 4),
wherein the first roller (1) is formed as hollow roller,
wherein at least one of the two journals (3, 4) is inserted in the first roller (1),
wherein the one journal (3) has at least two different diameters (5, 6),
**characterized in that**
the position of the one journal (3) in the hollow roller is defined via an insertion depth (a), wherein the insertion depth (a) is variable.

2. The device according to claim 1,
wherein at least parts of the jacket surface of the largest diameter (5) of the one journal (3) is formed as contact surface (7).

3. The device according to claim 2,
wherein the one journal (3) is firmly connected to the first roller (1) via the contact surface (7).

4. The device according to at least one of claims 1 to 3,
wherein the journals have different cross sections,
wherein the parts of the journal with the different diameters (5, 6) have different lengths (b, c),
wherein the different lengths (b, c) depend on the insertion depth (a).

5. The device according to at least one of the preceding claims,
wherein at least one of the rollers (1, 2) additionally has an elastic layer (8),
wherein the elastic layer is a coating or an application.

6. A method for compensating for press differences between two rollers (1, 2), in particular in the printing press manufacturing, with a device according to claim 1, wherein by changing an insertion depth (a) of the journals (3, 4) or by changing the stiffness of the journal and/or of the roller the resulting bending line is influenced.

7. The method according to claim 6,
wherein the pressing between the two rollers (1, 2) is changed in the roller center and the roller edges.

8. The method according to at least one of the preceding claims,
wherein by changing the area moments of inertia and/or the material of the journal (3, 4) the bending line is influenced.

9. The method according to at least one of the preceding claims,
wherein the natural frequency of the combination of roller (1) and journal (3, 4) is influenced.

## Revendications

1. Dispositif, notamment dans la construction de machines d'impression, comprenant
au moins deux rouleaux roulant l'un sur l'autre (1, 2),
au moins un premier rouleau (1) présentant au moins deux tenons (3, 4), le premier rouleau (1) étant conçu sous forme d'un rouleau creux,
au moins l'un des deux tenons (3, 4) étant inséré dans le premier rouleau (1),
l'un des tenons (3) ayant au moins deux diamètres différents (5, 6),
**caractérisé en ce que**
la position d'un tenon (3) dans le rouleau creux est définie par une profondeur d'insertion (a), la profondeur d'insertion (a) étant variable.

2. Dispositif selon la revendication 1,
dans lequel au moins une partie de la surface d'enveloppe du plus grand diamètre (5) d'un tenon (3) est réalisée sous forme d'une surface de contact (7).

3. Dispositif selon la revendication 2,
dans lequel l'un des tenons (3) est relié fixement au premier rouleau (1) via la surface de contact (7).

4. Dispositif selon au moins une des revendications 1 à 3,
dans lequel les tenons ont des sections transversales différentes,
les parties du tenon de diamètres différents (5, 6) ayant des longueurs différentes (b, c),
les différentes longueurs (b, c) dépendant de la profondeur d'insertion (a).

5. Dispositif selon au moins une des revendications précédentes,
dans lequel au moins un des rouleaux (1, 2) présente en plus une couche élastique (8),
la couche élastique étant un revêtement ou un recouvrement.

6. Procédé de compensation des différences de pression entre deux rouleaux (1, 2), notamment dans la construction de machines d'impression, avec un dispositif selon la revendication 1, dans lequel la ligne de flexion résultante est influencée par la modification d'une profondeur d'insertion (a) des tenons (3, 4) ou par la modification de la rigidité du tenon et/ou du rouleau.

7. Procédé selon la revendication 6,
dans lequel la pression entre les deux rouleaux (1, 2) est modifiée au centre du rouleau et sur les bords du rouleau.

8. Procédé selon au moins une des revendications précédentes,
dans lequel, en modifiant les moments d'inertie et/ou le matériau du tenon (3, 4), on influe sur la ligne de flexion.

9. Procédé selon au moins une des revendications précédentes,
dans lequel on influe sur la fréquence propre du composé de rouleau (1) et de tenon (3, 4).
